# EUROPÄISCHE PATENTSCHRIFT

(11) **EP 1 557 363 B1**
(45) Veröffentlichungstag und Bekanntmachung des Hinweises auf die Patenterteilung: **13.02.2008**
(21) Anmeldenummer: 05000295.5
(22) Anmeldetag: 08.01.2005
(51) Int. Cl.: B65B 69/00, B65D 75/70, B65D 77/06

(54) **Vorrichtung zum Öffnen eines Schlauchbeutels und deren Verwendung**
Device for opening a tubular pouch and its use
Dispositif pour ouvrir un sachet tubulaire et son utilisation

(30) Priorität: 23.01.2004 DE 102004003774
(43) Veröffentlichungstag der Anmeldung: 27.07.2005
(73) Patentinhaber: Heraeus Kulzer GmbH, 63450 Hanau (DE)
(72) Erfinder: Nehren, Klaus-Dieter, 41539 Dormagen (DE); Knispel, Gottfried, 51375 Leverkusen (DE); Thelen, Monika, 51381 Leverkusen (DE); Urbas, Holger, 47800 Krefeld (DE); Becker, Martina, 50259 Pulheim (DE); Klein, Markus, 41469 Neuss (DE)
(74) Vertreter: Kühn, Hans-Christian

(56) Entgegenhaltungen:
- EP-A- 0 787 655
- EP-A- 0 810 161
- EP-A- 1 227 049
- WO-A-00/58164
- WO-A-85/03062
- DE-A1- 4 316 807
- US-A- 3 595 448
- US-A- 4 355 737
- US-B1- 6 427 872

## Beschreibung

Die Erfindung betrifft eine Vorrichtung zum Öffnen eines Schlauchbeutels sowie deren Verwendung.

Insbesondere im Dentalbereich werden Pasten unterschiedlicher Konsistenzen immer häufiger im Schlauchbeutel angeboten. Dabei ist es notwendig, eine einfache, saubere und sichere Anwendung beim Verbraucher zu gewährleisten.

Dazu werden die Schlauchbeutel mit Öffnungsmechanismen kombiniert, wie sie bereits in EP 787 655, EP 1 121 195, EP 1 227 049 beschrieben wurden. Je nachdem, welche Konsistenz die Produkte in diesen Schlauchbeuteln besitzen, kommt es jedoch bei den bekannten Mechanismen zu Nachteilen.

In EP 787 655 ist eine Vorrichtung beschrieben, bei der sich der Beutel unter Druck über seine ursprüngliche Form hinaus dehnt, bevor er an einer hinter der Kopfplatte angeordneten Vorrichtung zum Platzen gebracht wird. Dieses System hat insbesondere bei mehrkomponentigen Pastensystemen den Nachteil, dass eine Paste vorläufig zurückgehalten wird, bis dieser Beutel dann unter z.T. hohem Druck aufplatzt und insbesondere bei gut fließfähigen Pasten diese im Überschuß vorschießt, bis der Druck ausgeglichen ist. Somit kommt es vor sowie direkt nach dem Öffnen beider Komponenten zu schwankenden Mischungsverhältnissen.

Bei Pasten mit hohen Viskositäten und geringer Fließfähigkeit kommt hinzu, dass eine schlitzförmige Beutelöffnung (A) - wie in EP 1 227 049 erwähnt -, zu hohem Druckaufbau in den Beuteln führt.

Die dort beschriebene Vorrichtung erzeugt eine größere als nur schlitzförmige Öffnung. Bei Anwendung für Pasten mit sehr hohen Zähigkeiten und sehr schlechter Fließfähigkeit kommt es jedoch bei dieser vergrößerten Beutelöffnung zu störendem Strömungswiderstand durch die im Strömungskanal angebrachte Klinge 1 (cf. Fig. 3). Der Oberbegriff des Anspruchs 1 entspricht diesem Stand der Technik.

US 3,595,448 offenbart eine Klinge, deren Form der Innenwand der Austrittsöffnung für das im Schlauchbeutel enthaltene Material folgt. Auf diese Weise wird ein definiertes Stück aus dem Schlauchbeutel getrennt.

Aufgabe der Erfindung ist es, für Schlauchbeutel ein System zu bieten, das komfortabel für den Anwender ist, von Anfang an eine gleichmäßige Fördermenge gewährleistet und auch bei hoher Produktkonsistenz bzw. -viskosität einen möglichst geringen Strömungswiderstand verursacht.
H) Die Aufgabe wird durch eine Vorrichtung mit einer an einem Einsteckröhrchen angebrachten Klinge gelöst, bei der das Messer zum Aufstechen und Schneiden des Schlauchbeutels der Innenwand der Austrittsöffnung für das im Beutel enthaltene Material angepaßt ist. D.h. die Form der Klinge folgt der Wandung der Öffnung bzw. stellt die Wandung der Öffnung dar. Ist die Austrittsöffnung zylinderförmig, dann ist die Klinge bevorzugt so gekrümmt, dass sie ebenfalls einem Zylinder entspricht. Zusätzlich ist vorgesehen, dass entweder
mindestens ein oder mehrere Stege (21) am Röhrchen (7) und ein Zahnkranz (25) im Kanal (3) das Verdrehen des Röhrchens verhindert, wenn der Beutel angestochen wird oder ist; oder
mindestens ein oder mehrere Stege im Kanal (3) und ein Zahnkranz am Röhrchen (7) das Verdrehen des Röhrchens verhindert, wenn der Beutel angestochen wird oder ist.

Insbesondere betrifft die Erfindung eine Vorrichtung zum Öffnen eines Schlauchbeutels mit
A) einem Einsteckröhrchen mit einer dem Schlauchbeutel zugewandten Öffnung (D) an einem Ende und einer damit durch einen Durchflußkanal verbundenen Austrittsöffnung für das im Schlauchbeutel enthaltene pastenförmige Material am anderen Ende,
B) einer an dem Einsteckröhrchen angebrachten Klinge,
C) **dadurch gekennzeichnet, daß** die Klinge zum Aufstechen des Schlauchbeutels mit mindestens zwei dem Schlauchbeutel zugewandten Spitzen und zum Schneiden des Schlauchbeutels mit mindestens einer mit den Spitzen verbundenen schrägen oder gebogenen Schneidkante ausgestattet ist, daß
D) die Form der Klinge der Innenwand der Austrittsöffnung für das im Schlauchbeutel enthaltene Material folgt, daß
I) die Klinge die Form eines Teils einer Zylinderwand hat, und daß entweder
J) mindestens ein oder mehrere Stege (21) am Röhrchen (7) und ein Zahnkranz (25) im Kanal (3) das Verdrehen des Röhrchens verhindert, wenn der Beutel angestochen wird oder ist; oder
E) mindestens ein oder mehrere Stege im Kanal (3) und ein Zahnkranz am Röhrchen (7) das Verdrehen des Röhrchens verhindert, wenn der Beutel angestochen wird oder ist.

Vorteilhaft sind das Einsteckröhrchen und die Klinge aus unterschiedlichen Materialien, und zwar einem Dichtmaterial des Röhrchens und einem stabilen Material der Klinge. Die Klinge erzeugt bevorzugt eine nicht lineare Öffnung in der Folie des Schlauchbeutels, wodurch der Widerstand für zähe Pasten gering gehalten wird.

Klinge hat mindestens zwei Spitzen, die durch eine schräge oder gebogene Schneidkante verbunden sind. Die Klinge erzeugt bevorzugt eine nicht lineare Öffnung in der Folie des Schlauchbeutels, wodurch der Widerstand für zähe Pasten gering gehalten wird.

Um die optimale Funktion der Klinge zu gewährleisten, ist es notwendig, diese sehr spitz, scharfkantig und hart, wie es z.B. mit Stahl oder Keramik möglich ist, zu gestalten.

Es ist möglich, Klinge und Öffnungsröhrchen aus einem Stück ("Kombinationsteil") auszuführen. Da die der Klinge abgewandte Seite des Öffnungsröhrchens wesentlich elastischer und weicher sein muss, um sowohl als Steckverbindung zum Mischer einfach aufsteckbar und wieder abziehbar als auch abdichtend zu sein, sollte das "Kombinationsteil" aus mindestens zwei verschiedenen Materialien hergestellt sein. Die in EP 1 121 195 beschriebenen Anstechröhrchen weisen diese Materialkombinationen aus harter Spitze und elastischem Dichtrand sowie deren einwandfreie Funktion nicht auf.

Bevorzugtes Material für den Teil dichtenden Teil sind thermoplastische Materialien wie Polypropylen oder Polyethylen, und dasjenige für den Schneide-Teil Edelstahl, Federstahl, Leichtmetall, Keramik, aber auch Thermoplaste mit hohem E-Modul, etwa >= 3000 MPa.

Um auch für sehr zähe, standfeste Pasten verwendbar zu sein, sollte die Öffnung die in die Folie gestochen wird, möglichst groß, der Durchflußkanal mit möglichst großer Querschnittsfläche und seine produktberührende Oberfläche zur Reibungsminderung möglichst gering gestaltet sein.

Da für gewöhnlich die Länge und die Größe des Durchflußkanals durch die notwendige Kompatibilität zu bestehenden Systemen vorgegeben ist, werden die geforderten Eigenschaften vor allem durch Form und Sitz der Öffnungsklinge gewährleistet.

Indem die Klinge nämlich so gestaltet ist, dass sie zum einen Bestandteil der Durchflußkanalwandung ist, und zum anderen in der Folie einen durchgehenden, nicht linearen Einschnitt verursacht, lässt sich der Reibungswiderstand der Pasten deutlich senken. Dies stellt einen entscheidenden Vorteil gegenüber Klingen dar, die so angeordnet sind, daß sie den Strom des Produkts behindern.

Das ausgeschnittene Folienstück ist weiterhin mit dem Beutel verbunden, und legt sich durch den Produktfluss an die Wand des Auslaßkanals an.

Die Schnittfläche kann L-, V-, U- oder halbkreis- bis fastkreisförmig sein. Die geringste Ausdrückkraft bei gleichzeitigem Vermeiden von Folienteilen im Produkt - wenn der Beutel geöffnet ist - kann erzielt werden, wenn der Einschnitt ¾-kreisförmig ist.

Dadurch lassen sich die Ausdrückkraft einer Paste (Viskosität von ca. 500 Pa s) von 4000 bis 5000 N mit linearem Schlitz und im Durchflußkanal angeordneter Klinge auf ca. 2000 N senken.

Um ein unkontrolliertes Weiterreißen der Folie zu vermeiden, sind die beiden Spitzen der Klinge vorteilhaft
am Ende der Schneidekante
an der der Schneidekante abgewandten Seite
mit einem Winkel von mindestens 180° zur Einstechrichtung
zu gestalten. Um wirksam als Spitze zu fungieren, darf diese einen Winkel von 45° nicht überschreiten.

Die Wandstärke der Schneide ist zweckmäßig unter 0,5 mm zu halten.

Eine Verdrehsicherung wird gewährleistet, indem am Röhrchen mindestens ein oder mehrere Stege angebracht sind, die in einen im Kanal der Beutelkappe angebrachten Zahnkranz einrasten, wenn das Röhrchen eingeschoben wird. Umgekehrt können aber auch der Zahnkranz am Röhrchen, und der Steg oder die Stege im Kanal angeordnet sein.

Besteht keine Verdrehsicherung, so könnte u.U. im angestochenen Zustand durch eine Drehbewegung des Röhrchens ein Teil der Beutelfolie abgetrennt werden.

Für Produkte mit extrem hohen Konsistenzen (knetbar) hat es sich sogar als notwendig erwiesen, dass der Beutel durch den Auslaßkanal auf den maximal möglichen Durchmesser geöffnet wird, indem der Beutel geschlitzt, angestochen und das Loch geweitet oder sogar die Folie ausgestanzt wird. Wird das vom Anwender mittels eines separaten Werkzeuges durchgeführt, geht dem System jedoch an dem gewünschten Komfort verloren. Außerdem können dadurch Folienteile mit in das Produkt gelangen.

Die Öffnungsfunktion kann auch mit einer Schließfunktion gekoppelt sein, so daß eine Vorrichtung zum Öffnen und Wiederverschließen eines Schlauchbeutels mit einer an einem Stopfen angebrachten Klinge und einem Dichtelement entsteht. Dabei sind bevorzugt der Stopfen und die Klinge aus unterschiedlichen Materialien, und zwar einem Dichtmaterial des Stopfens und einem stabilen Material der Klinge.

Als praktikabel hat sich erwiesen, bereits beim Herstellvorgang den Stopfen öffnend in den Auslaßkanal zu stecken, der sowohl als Öffnungsmechanismus als auch zugleich als Stopfen für die Lagerzeit und den Transport fungiert. Der Endanwender muss dann lediglich den Stopfen entfernen, und hat dann ein geöffnetes und einsatzbereites Produkt.

Da das Teil zum Aufstechen des Beutels jedoch stets spitz, scharf und hart sein muss, lässt sich ein weiterer Anwendervorteil dadurch erzielen, daß die Verletzungsgefahr durch den spitzen Stopfen vermieden wird, indem der Beutel bereits beim Herstellvorgang angestochen und anschließend mit einem Stopfen ohne Spitze verschlossen wird, der dann vom Anwender abgezogen und gefahrlos entsorgt werden kann. Dies würde die Verwendung der erfindungsgemäßen Vorrichtung komplett auf die Herstellerseite verlagern.

Die Erfindung betrifft insofern auch die Herstellung und Verwendung von vorgeöffneten und wiederverschlossenen Schlauchbeuteln, bei denen die Folie des Beutels im Bereich des Auslaßkanals vor der Auslieferung angestochen wird, und bis zur Anwendung mit einem Verschlußstopfen wieder verschlossen wird; sowie solchermaßen vorgeöffnete Schlauchbeutel bei denen das Folienstück ausgestanzt und entfernt wird, bevor der Verschlußstopfen eingesetzt wird.

Die Erfindung wird anhand der Zeichnungen näher erläutert:
- Fig. 1 und 2: zeigen den Schlauchbeutel und die Öffnungsvorrichtung vor dem Anstechen und nach dem Anstechen.
- Fig. 3: zeigt eine Vorrichtung des Standes der Technik mit einem Messer mit gerader, spitz zulaufender Klinge 1.
- Fig. 4: zeigt die erfindungsgemäße Lösung mit einer Klinge 2 auf der Basis einer zylindrischen Form (Draufsicht 10, Dreiviertelkreis) und zwei Spitzen 12, und zwei Stegen (21) am Röhrchen die als Verdrehschutz fungieren.
- Fig. 5: zeigt im Detail eine Klinge mit 2 Spitzen (12) in der Draufsicht, Vorder- und Seitensicht
- Fig. 6: zeigt im Detail eine Klinge mit 3 Spitzen (12) in der Draufsicht, Vorder- und Seitensicht
- Fig. 7: zeigt einen vorgeöffneten Schlauchbeutel mit einem Verschlussteil (19) der aus Klinge (20) und Stopfen (23) besteht.
- Fig. 8: zeigt eine Lösung ohne Messer und mit vorgeöffnetem Beutel (C) und Verschlußstopfen (24).
- Fig. 9: zeigt in der Seitenansicht im Detail einen im Kanal angebrachten Zahnkranz (25) der als Verdrehschutz fungiert.
- Fig. 10: zeigt den Kanal mit Zahnkranz (25) in der Draufsicht.
- Fig. 11: zeigt den Schlauchbeutel nach dem Aufstechen, bei dem die Stege (21) in den Zahnkranz (25) eingerastet sind, und das Verdrehen zu verhindern.

In Fig. 1 (ungeöffneter Zustand) sieht man als Merkmal 26 einen Sicherheitsabstandhalter, der zwischen der Kante des Kanals 3 und dem breiteren Teil des Einsteckröhrchens 8 dafür sorgt, daß die Vorrichtung sich nicht unbeabsichtigt öffnet.

Die Klinge **2, 6** wird (Fig.s 4, 5, 6) durch den Kanal **3** (Fig. 2) eingeführt, und ist dann im Gegensatz zu EP 787 655 deutlich vor der Ebene **4** der Kopfplatte **5** angeordnet.

Um die optimale Funktion dieser Klinge **2, 6** zu gewährleisten, ist es notwendig, diese sehr spitz, scharfkantig und hart, wie es z.B. mit Stahl oder Keramik möglich ist, zu gestalten.

Da die andere Seite 8 dieses Öffnungsröhrchens (7, 8, Fig. 4) jedoch wesentlich elastischer und weicher sein muss, um sowohl als Steckverbindung zum Mischer einfach aufsteckbar und wieder abziehbar als auch abdichtend zu sein, muss jedes Röhrchen **7, 8** aus mindestens zwei verschiedenen Materialien hergestellt sein. Die in EP 1 121 195 beschriebenen Anstechröhrchen weisen diese Materialkombinationen aus harter Spitze und elastischem Dichtrand sowie deren einwandfreie Funktion nicht auf.

Bevorzugtes Material für den Teil **7, 8** sind thermoplastische Materialien wie Polypropylen oder Polyethylen und dasjenige für den Teil **2, 6** Edelstahl, Federstahl, Leichtmetall, Keramik oder Thermoplaste mit hohem E-Modul.

Um auch für sehr zähe, standfeste Pasten verwendbar zu sein, sollte die Öffnung **B**, die in die Folie gestochen wird, möglichst groß, der Durchflußkanal mit möglichst großer Querschnittsfläche und seine produktberührende Oberfläche zur Reibungsminderung möglichst gering gestaltet sein.

Da für gewöhnlich die Länge und die Größe des Durchflußkanal durch die notwendige Kompatibilität zu bestehenden Systemen vorgegeben ist, werden die geforderten Eigenschaften vor allem durch Form und Sitz der Öffnungsklinge gewährleistet.

Indem die Klinge nämlich so gestaltet ist, dass sie zum einen Bestandteil der Durchflußkanalwandung 9 ist, und zum anderen in der Folie einen durchgehenden, nicht linearen Einschnitt verursacht, lässt sich der Reibungswiderstand der Pasten deutlich senken. Dies stellt einen entscheidenden Vorteil gegenüber Klingen dar, die so angeordnet sind, daß sie den Strom des Produkts behindern (Fig 3).

Die Schnittfläche kann L-, V-, U- oder halbkreis- bis fastkreisförmig (Fig. 4, **B,10**) sein.

Die geringste Ausdrückkraft und das gleichzeitige Vermeiden von Folienteilen im Produkt solcher geöffneter Beutel kann erzielt werden, wenn deren Einschnitt B ¾-kreisförmig **10** ist.

Dadurch lassen sich die Ausdrückkraft einer Paste (Viskosität von ca. 500 Pa s) von 4000 bis 5000 N mit linearem Schlitz und im Durchflußkanal **11** (Fig. 3) angeordneter Klinge **1** auf ca. 2000 N senken.

Bei der Gestaltung der Klingenform hat es sich als optimal erwiesen, wenn diese mindestens 2 Spitzen **12, 13** zum Anstechen der Folie besitzen, die durch die schräg oder/und gebogen verlaufende Klingenkante **14** miteinander verbunden sind.

Um ein unkontrolliertes Weiterreißen der Folie **15** (Fig. 2) zu vermeiden, sind die beiden Spitzen **12** vorteilhaft am Ende der Schneidekante **14** an der der Schneidekante abgewandten Seite **16** mit einem Winkel **17** von mindestens 180° zur Einstechrichtung zu gestalten. Um als Spitze **12, 13** zu fungieren, darf diese einen Winkel **18** von 45° nicht überschreiten.

Die Wandstärke der Schneide **14** ist zweckmäßig unter 0,5 mm zu halten.

Eine Verdrehsicherung wird gewährleistet, indem am Röhrchen **7** mindestens ein oder mehrere Stege **21** angebracht sind, die in einen im Kanal 3 der Beutelkappe angebrachten Zahnkranz **25** einrasten, wenn das Röhrchen eingeschoben wird. Umgekehrt können aber auch der Zahnkranz am Röhrchen, und der Steg oder die Stege im Kanal angeordnet sein.

Als praktikabel hat sich erwiesen, bereits beim Herstellvorgang ein Teil **19** (Fig. 7) in den Auslaßkanal **22** zu stecken, das als Öffnungsmechanismus **20** und zugleich als Stopfen **23** für die Lagerzeit und den Transport fungiert. Der Endanwender muss dann lediglich den Stopfen **23** entfernen, und hat dann ein geöffnetes und einsatzbereites Produkt.

Da das Teil zum Aufstechen des Beutels jedoch spitz, scharf und hart sein muss, lässt sich ein weiterer Anwendervorteil erzielen, wenn die Verletzungsgefahr durch den spitzen Stopfen vermieden wird, indem der Beutel beim Herstellvorgang angestochen und anschließend mit einem Stopfen **24** ohne Spitze verschlossen wird, der dann vom Anwender abgezogen und gefahrlos entsorgt werden kann.

Das Einsteckröhrchen **7**, **8** und die Klinge **2, 6** sind bevorzugt aus unterschiedlichen Materialien, und zwar einem Dichtmaterial des Röhrchens und einem stabilen Material der Klinge.

In einer zweckmäßigen Ausführungsform verhindern ein oder mehrere Stege **21** am Röhrchen **7** in Verbindung mit einem Zahnkranz **25** im Kanal **3** das Verdrehen des Röhrchens, wenn der Beutel angestochen wird oder ist.

Das ausgeschnittene Folienstück **10** ist zweckmäßig weiterhin mit dem Beutel **15** verbunden ist, und legt sich durch den Produktfluss an die Wand **9** des Auslaßkanals **7** an.

Die Öffnungsfunktion kann auch mit einer Schließfunktion gekoppelt sein, so daß eine Vorrichtung zum Öffnen und Wiederverschließen eines Schlauchbeutels **15** mit einer an einem Stopfen **19** angebrachten Klinge **2, 6** und einem Dichtelement **23** entsteht. Dabei sind bevorzugt der Stopfen (23) und die Klinge (2,6) aus unterschiedlichen Materialien, und zwar einem Dichtmaterial des Stopfens und einem stabilen Material der Klinge.

Die Erfindung betrifft insofern auch die Herstellung und Verwendung von vorgeöffneten und wiederverschlossenen Schlauchbeuteln, bei denen die Folie des Beutels **15** im Bereich des Auslaßkanals **22** vor der Auslieferung angestochen wird, und bis zur Anwendung mit einem Verschlußstopfen **24** wieder verschlossen wird; sowie solchermaßen vorgeöffnete Schlauchbeutel bei denen das Folienstück ausgestanzt und entfernt wird, bevor der Verschlußstopfen eingesetzt wird.

## Patentansprüche

1. Vorrichtung zum Öffnen eines Schlauchbeutels (15) mit
einem Einsteckröhrchen (7, 8) mit einer dem Schlauchbeutel (15) zugewandten Öffnung (D) an einem Ende und einer damit durch einen Durchflusskanal (0) verbundenen Austrittsöffnung (11) für das im Schlauchbeutel enthaltene pastenförmige Material am anderen Ende, und
einer an dem Einsteckröhrchen (7, 8) angebrachten Klinge (2, 6), **dadurch gekennzeichnet dass**
bei die Klinge (2, 6) zum Aufstechen des Schlauchbeutels (15) mit mindestens zwei dem Schlauchbeutel zugewandten Spitzen (12) und zum Schneiden des Schlauchbeutels (15) mit mindestens einer mit den Spitzen verbundenen schräg verlaufenden oder gebogenen Schneide (14) ausgestattet ist, dass
die Form der Klinge (2, 6) der Innenwand (9) der Austrittsöffnung (11) für das im Schlauchbeutel enthaltene Material folgt, dass
die Klinge (2, 6) die Form eines Teils einer Zylinderwand hat und dass entweder
mindestens ein oder mehrere Stege (21) am Röhrchen (7) und ein Zahnkranz (25) im Kanal (3) das Verdrehen des Röhrchens verhindert, wenn der Beutel angestochen wird oder ist; oder
mindestens ein oder mehrere Stege im Kanal (3) und ein Zahnkranz am Röhrchen (7) das Verdrehen des Röhrchens verhindert, wenn der Beutel angestochen wird oder ist.

2. Vorrichtung nach Anspruch 1, bei der die Klinge (2, 6) die Form von drei Vierteln (10) einer Zylinderwand hat.

3. Vorrichtung nach Anspruch 1, bei der das Einsteckröhrchen (7, 8) und die Klinge (2, 6) aus unterschiedlichen Materialien sind, und zwar einem Dichtmaterial des Röhrchens und einem stabilen Material der Klinge.

4. Vorrichtung nach Anspruch 3, bei der Teil 7, 8 aus einem thermoplastischen Kunststoff und Teil 2,6 aus gebogenem Stahl ist.

5. Vorrichtung nach Anspruch 3, bei der Teil 7, 8 aus einem thermoplastischen Kunststoff und Teil 2, 6 aus Leichtmetall ist.

6. Vorrichtung nach Anspruch 3, bei der Teil 7, 8 aus einem thermoplastischen Kunststoff und Teil 2, 6 aus Keramik ist.

7. Vorrichtung nach Anspruch 3, bei der Teil 7, 8 aus einem thermoplastischen Kunststoff mit einem E-Modul <= 2000 MPa und Teil 2, 6 aus thermoplastischem Kunststoff mit einem E-Modul >= 3000 MPa ist.

8. Verwendung einer Vorrichtung nach einem der vorgenannten Ansprüche, bei dem das ausgeschnittene Folienstück (10) des Beutels (15) weiterhin mit dem Beutel (15) verbunden ist und sich durch den Produktfluss an die Wand (9) des Auslasskanals (7) anlegt.

9. Vorrichtung nach einem der Ansprüche 1-7, **dadurch gekennzeichnet, dass** sie als Verschlußstopfen (1) für die Austrittsöffnung (11) gestaltet ist, an dem die Klinge (2,6) an der dem Schlauchbeutel 15 zugewandten Seite angebracht ist.

10. Vorrichtung nach Anspruch 9, bei der der Stopfen (19) ein separates Dichtelement (23) zum Verschließen der Austrittsöffnung (11) aufweist

11. Vorrichtung nach Anspruch 9 oder 10, bei der der Stopfen (19) oder das Dichtelement (23) und die Klinge (2,6) aus unterschiedlichen Materialien sind, und zwar einem Dichtmaterial für den Stopfen oder das Dichtelement und einem stabilen Material für die Klinge.

12. Verfahren zur Herstellung von vorgeöffneten und wiederverschlossenen Schlauchbeuteln unter Verwendung einer Vorrichtung nach einem der Ansprüche 9 und 10, indem die Folie des Beutels (15) im Bereich des Auslasskanals (22) vor der Auslieferung angestochen wird, und bis zur Anwendung mit einem Verschlußstopfen (24) wieder verschlossen wird.

13. Verfahren nach Anspruch 12, bei denen das Folienstück ausgestanzt und entfernt wird, bevor der Verschlussstopfen eingesetzt wird.

## Claims

1. Device for opening a tubular pouch (15) comprising an insertion tube (7, 8) with an opening (D) facing the tubular pouch (15) at one end and an outlet opening (11) connected thereto by a throughflow channel (0) for the pasty material contained in the tubular pouch at the other end, and a blade (2, 6) attached to the insertion tube (7, 8), **characterised in that** the blade (2, 6) is equipped with at least two points (12) facing the tubular pouch to pierce the tubular pouch (15) and with at least one cutting edge (14), which runs obliquely or is bent and connected to the points to cut the tubular pouch (15), **in that** the shape of the blade (2, 6) follows the inner wall (9) of the outlet opening (11) for the material contained in the tubular pouch, **in that** the blade (2, 6) has the shape of a part of a cylindrical wall and **in that** either at least one or more webs (21) on the tube (7) and a toothed ring (25) in the channel (3) prevent the twisting of the tube when the pouch becomes or is pierced; or at least one or more webs in the channel (3) and a toothed ring on the tube (7) prevent twisting of the tube when the pouch becomes or is pierced.

2. Device according to claim 1, wherein the blade (2, 6) has the shape of three quarters (10) of a cylindrical wall.

3. Device according to claim 1, wherein the insertion tube (7, 8) and the blade (2, 6) are made of different materials, specifically from a sealing material of the tube and a stable material of the blade.

4. Device according to claim 3, wherein the part (7, 8) is made of a thermoplastic plastics material and the part (2, 6) is made of bent steel.

5. Device according to claim 3, wherein the part (7, 8) is made of a thermoplastic plastics material and the part (2, 6) is made from light metal.

6. Device according to claim 3, wherein the part (7, 8) is made of a thermoplastic plastics material and the part (2, 6) is made from ceramic.

7. Device according to claim 3, wherein the part (7, 8) is made of a thermoplastic plastics material with a modulus of elasticity of ≤ 2,000 MPa and the part (2, 6) is made of thermoplastic plastics material with a modulus of elasticity of ≥ 3,000 MPa.

8. Use of a device according to any one of the aforementioned claims, wherein the cut-out sheet piece (10) of the pouch (15) continues to be connected to the pouch (15) and owing to the flow of product rests against the wall (9) of the outlet channel (7).

9. Device according to any one of claims 1 to 7, **characterised in that** it is formed as a closing plug (1) for the outlet opening (11), on which the blade (2, 6) is attached on the side facing the tubular pouch (15).

10. Device according to claim 9, wherein the plug (19) has a separate sealing element (23) to close the outlet opening (11).

11. Device according to claim 9 or 10, wherein the plug (19) or the sealing element (23) and the blade (2, 6) are made of different materials, specifically of sealing material for the plug or the sealing element, and a stable material for the blade.

12. Method for producing pre-opened and reclosed tubular pouches using a device according to either of claims 9 or 10, in that the sheet of the pouch (15) is pierced in the region of the outlet channel (22) before delivery and is closed again until use with a closing plug (24).

13. Method according to claim 12, wherein the sheet piece is punched out and removed before the closing plug is inserted.

## Revendications

1. Dispositif pour ouvrir un sachet tubulaire ou une poche tubulaire (15), comprenant
un petit tube à enficher (7, 8) avec, à une extrémité, une ouverture (D) dirigée vers la poche tubulaire (15), et, reliée à celle-ci par un canal de passage d'écoulement (O), une ouverture de sortie (11) pour le matériau de consistance pâteuse contenu dans la poche tubulaire, à l'autre extrémité, et
une lame de coupe (2, 6) placée sur le petit tube à enficher (7, 8),
**caractérisé en ce que** la lame de coupe (2, 6) est pourvue, pour transpercer la poche tubulaire (15), d'au moins deux pointes (12) dirigées vers la poche tubulaire, et, pour couper la poche tubulaire (15), d'au moins un tranchant de coupe (14) qui est relié aux pointes et s'étend de manière oblique ou courbe, **en ce que** la forme de la lame de coupe (2, 6) suit la paroi intérieure (9) de l'ouverture de sortie (11) pour le matériau contenu dans la poche tubulaire, **en ce que** la lame de coupe (2, 6) a la forme d'une partie d'une paroi cylindrique, et **en ce qu'**au moins une ou plusieurs nervures (21) sur le petit tube (7) et une couronne dentée (25) dans le canal (3) empêchent la rotation relative du petit tube lorsqu'on transperce la poche ou qu'elle est transpercée, ou bien au moins une ou plusieurs nervures dans le canal (3) et une couronne dentée sur le petit tube (7) empêchent la rotation relative du petit tube lorsqu'on transperce la poche ou qu'elle est transpercée.

2. Dispositif selon la revendication 1, dans lequel la lame de coupe (2, 6) présente la forme de trois quart (10) d'une paroi cylindrique.

3. Dispositif selon la revendication 1, dans lequel le petit tube à enficher (7, 8) et la lame de coupe (2, 6) sont réalisés en des matériaux différents, à savoir un matériau d'étanchéité pour le petit tube et un matériau stable ou résistant pour la lame de coupe.

4. Dispositif selon la revendication 3, dans lequel la pièce 7, 8 est réalisée en une matière plastique thermoplastique et la pièce 2, 6 en acier cintré.

5. Dispositif selon la revendication 3, dans lequel la pièce 7, 8 est réalisée en une matière plastique thermoplastique et la pièce 2, 6 en métal léger.

6. Dispositif selon la revendication 3, dans lequel la pièce 7, 8 est réalisée en une matière plastique thermoplastique et la pièce 2, 6 en céramique.

7. Dispositif selon la revendication 3, dans lequel la pièce 7, 8 est réalisée en une matière plastique thermoplastique avec un module d'élasticité E <= 2000 MPa, et la pièce 2, 6 en une matière plastique thermoplastique avec un module d'élasticité E >= 3000 MPa.

8. Utilisation d'un dispositif selon l'une des revendications précédentes, selon laquelle la pièce de film (10) découpée de la poche (15) continue à rester reliée à la poche (15) et s'applique contre la paroi (9) du canal de sortie (7) sous l'effet de l'écoulement du produit.

9. Dispositif selon l'une des revendications 1 - 7, **caractérisé en ce qu'**il conçu en tant que bouchon d'obturation (1) pour l'ouverture de sortie (11), sur lequel est placée la lame de coupe (2, 6) du côté dirigé vers la poche tubulaire (15).

10. Dispositif selon la revendication 9, dans lequel le bouchon (19) présente un élément d'étanchéité (23) séparé, pour obturer l'ouverture de sortie (11).

11. Dispositif selon la revendication 9 ou 10, dans lequel le bouchon (19) ou l'élément d'étanchéité (23) et la lame de coupe (2, 6) sont réalisés en des matériaux différents, à savoir un matériau d'étanchéité pour le bouchon ou l'élément d'étanchéité, et un matériau stable ou résistant pour la lame de coupe.

12. Procédé pour la fabrication de poches tubulaires pré-ouvertes et à nouveau refermées en utilisant un dispositif selon l'une des revendications 9 et 10, d'après lequel le film de la poche (15) est transpercé dans la zone du canal de sortie (22), avant livraison, et est à nouveau obturé par un bouchon d'obturation (24), jusqu'à l'utilisation.

13. Procédé selon la revendication 12, d'après lequel la pièce de film est découpée et retirée, avant la mise en place du bouchon d'obturation.
